# EUROPÄISCHE PATENTSCHRIFT

(11) **EP 1 206 817 B1**
(45) Veröffentlichungstag und Bekanntmachung des Hinweises auf die Patenterteilung: **01.10.2003**
(21) Anmeldenummer: 00956351.1
(22) Anmeldetag: 29.07.2000
(51) Int. Cl.: H01R 24/00, H01R 29/00

(54) **MEHRPOLIGE STECKVERBINDUNG FÜR NIEDERSPANNUNGSGERÄTE**
MULTIPOLAR CONNECTOR FOR LOW-VOLTAGE DEVICES
CONNECTEUR MULTIPOLAIRE POUR APPAREILS BASSE TENSION

(30) Priorität: 24.08.1999 DE 19940101
(43) Veröffentlichungstag der Anmeldung: 22.05.2002
(73) Patentinhaber: Braun GmbH, 61476 Kronberg im Taunus (DE)
(72) Erfinder: EICHHORN, Reinhold, D-65510 Idstein (DE); HARMS, Michael, D-61440 Oberursel (DE); HOTTENROTT, Sebastian, D-65510 Idstein (DE); JUNK, Peter, D-61389 Schmitten (DE); ODEMER, Michael, D-61194 Niddatal (DE); STÖRKEL, Jens, D-60433 Frankfurt (DE); ULLMANN, Roland, D-63075 Offenbach (DE); WOLF, Jürgen, D-65830 Kriftel (DE)
(86) Internationale Anmeldenummer: EP0007355
(87) Internationale Veröffentlichungsnummer: WO01015282

(56) Entgegenhaltungen:
- DE-A- 3 304 045
- DE-A- 19 540 304
- US-A- 5 268 629
- US-A- 5 530 334

## Beschreibung

Die Erfindung bezieht sich auf einen mehrpoligen Steckverbinder der im Oberbegriff des Anspruchs 1 angegebenen Art.

Mehrpolige Steckverbinder der eingangs genannten Art sind aus der deutschen Norm "DIN 45323 vom Oktober 1982" bekannt. Der Stecker weist im wesentlichen eine in einem Isolierkörper befestigte Kontakthülse auf, an die eine V-förmig abgewinkelte Kontaktfeder einer Buchse im gekoppelten Zustand von Buchse und Stecker zur Anlage gelangt. Bedingt durch die kreisrunde Ausbildung der Kontakthülse und der V-förmig gestalteten Kontaktfeder kommt es im Anlagebereich dieser beiden Bauelemente zu einer punktförmigen Berührung, wodurch eine verlustfreie Übertragung von relativ großen Strömen zum Aufladen von Speicherladezellen und/oder zum Betreiben eines angeschlossenen Gerätes nicht gewährleistet ist.

Aus der US 5 530 334 ist ein Gerätestecker und eine zugeordnete Gerätesteckdose bekannt, über welche die Netzspannung unmittelbar übertragen wird.

Der Erfindung liegt die Aufgabe zugrunde einen mehrpoligen Steckverbinder der eingangs genannten Art zu verbessern.

Nach der Erfindung wird diese Aufgabe durch die im Anspruch 1 angegebenen Merkmale gelöst.

Eine weitere Lösung der der Erfindung zugrundeliegenden Aufgabe zeichnet sich durch die Merkmale nach dem Anspruch 2 aus.

Ein wesentlicher Vorteil der Erfindung besteht darin, daß durch die Ausbildung von Steckdose und Stecker als umsteckbare Mehrkantprofilkörper Wandflächen gebildet werden, an denen eine oder mehrere Kontaktelemente mit einer relativ großen Kontaktfläche für eine Flächenkontaktierung mit der Kontaktfläche eines jeweiligen zur Anlage gelangenden Kontaktelementes vorgesehen werden können. Aufgrund der Flächenkontaktierung von Kontaktelementen eines ersten Pols mit Kontaktelementen ebenfalls gleicher Polarität sowie Kontaktelementen eines zweiten Pols mit Kontaktelementen gleicher Polarität ist es gewährleistet, daß relativ große Ströme bei relativ kleinen Abmessungen des mehrpoligen Steckverbinders weitgehendst verlustfrei übertragbar sind. Eine relativ große Flächenausdehnung eines Kontaktelementes gewährleistet eine flächige Kontaktierung sowohl mit einer plan als auch mit einer konvex oder abgewinkelt ausgebildeten Kontaktfläche eines zur Anlage gelangenden Kontaktelementes. Eine flächige Kontaktierung einer relativ großen Kontaktfläche mit einer beispielsweise durch ein aus einer einfach oder mehrfach gefiederten Kontaktfeder gebildeten Kontaktelement gewährleistet sein, wobei die Größe der zur Anlage gelangenden Kontaktfläche durch die Elastizität der Kontaktfeder beeinflußbar ist. Die polrichtige Kontaktierung der an einem Mehrkantprofilkörper vorgesehenen Kontaktelemente ist über die Umsteckbarkeit von Steckdose und Stecker um eine gemeinsame Symmetrieachse durch eine entsprechende Formgebung des Profils der zusammensteckbaren Mehrkantprofilkörper von Steckdose und Stecker gewährleistet. Die formschlüssig zusammenwirkenden Mehrkantprofilkörper von Steckdose und Stecker gewährleisten darüber hinaus ein einfaches und leichtes Zusammenstecken sowie auch Trennen von Steckdose und Stecker.

Ein wesentlicher Vorteil der im Anspruch 2 angegebenen Lösung besteht darin, daß ohne Beeinträchtigung der Übertragung einer Niederspannung von einer Spannungsquelle beispielsweise einem Transformator zu einer Ladeschaltung eines elektrischen Gerätes an einem der Mehrkantprofilkörper - beispielsweise der Steckdose - ein Kontaktelement eines ersten Pols (+) oder eines zweitens Pols (-) weniger vorgesehen werden kann, ohne daß es hierzu zu einer Beeinträchtigung der Spannungsübertragung kommt.

Jede der beiden zuvor aufgezeigten Lösungen gewährleistet eine ausreichende Flächenkontaktierung der vorgesehenen Kontaktelemente sowie eine sichere Zuordnung der Kontaktelemente gleicher Polarität - d.h. eines ersten Pols (+) zu einem benachbarten ersten Pol (+) sowie eines zweiten Pols (-) zu einem benachbarten zweiten Pol (-) - sowohl beim Einstecken des Steckers in die Steckdose als auch beim Umstecken des Steckers von einer Einsteckstellung in wenigstens eine weitere Einsteckstellung. Die beiden Lösungen nach der Erfindung lassen eine Vielzahl von unterschiedlichen Ausführungsformen zu, die jede für sich in der Praxis vorteilhaft zu handhaben sind. So können die zusammensteckbaren Mehrkantprofilkörper von Steckdose und Stecker unter der Vorausetzung, daß deren Kanten aufweisenden Mehrkantprofilkörper formschlüssig zusammensteckbar sind, einerseits unterschiedliche geometrische Formgestaltungen aufweisen und andererseits können mehrere Kontaktelemente an den Mehrkantprofilkörpern von Stecker und Steckdose je nach Bedarf vorgesehen werden.

Der Gegenstand der Erfindung ist bevorzugt einsetzbar bei elektrischen Geräten des persönlichen Bedarfs, bei denen der Benutzer des öfteren eine Niederspannungsübertragung von einer Stromversorgung, z.B. einem Niederspannungstransformator zu dem elektrischen Gerät herstellen muß, wobei es darauf ankommt, daß die die Stromversorgung gewährleistende Steckverbindung für den Benutzer auf einfache Weise polrichtig herzustellen ist, ohne daß der Benutzer darauf achten muß, wie die polrichtige Kontaktierung zustandekommt. Bei solchen elektrischen Geräten handelt es sich insbesondere um Rasierapparate, Mundpflegegeräte, Telefone - insbesondere tragbare Telefone -, mit Speicherzellen ausgestattete aufladbare von Hand zu haltende Geräte und dergleichen.

Eine bevorzugte Ausführungsform der Erfindung zeichnet sich dadurch aus, daß an jeder Wand des Steckers wenigstens ein Kontaktelement vorgesehen ist.

In weiterer Ausgestaltung dieser Ausführungsform ist an jeder Wand der Steckdose wenigstens ein Kontaktelement vorgesehen.

Eine sehr einfache und preiswert herstellbare Ausführungsform nach Erfindung zeichnet sich dadurch aus, daß wenigstens zwei Kontaktelemente des ersten Pols entgegengesetzt zueinander an dem Mehrkantprofilkörper des Steckers vorgesehen sind. In weiterer Ausgestaltung dieser Ausführungsform sind zwei Kontaktelemente des zweiten Pols entgegengesetzt zueinander an dem Mehrkantprofilkörper des Steckers vorgesehen. In Anpassung an diese Ausführungsform sind wenigstens zwei Kontaktelemente des ersten Pols entgegengesetzt zueinander an dem Mehrkantprofilkörper der Steckdose vorgesehen sowie wenigstens zwei Kontaktlemente des zweiten Pols entgegengesetzt zueinander an dem Mehrkantprofilkörper der Steckdose vorgesehen.

Nach einer weiteren vorteilhaften Ausführungsform der Erfindung sind die Kontaktelemente des ersten Pols sowie des zweiten Pols an gegenüberliegenden und/oder benachbarten Wänden des Steckers und der Steckdose vorgesehen.

Für eine relativ einfache und preiswerte Steckverbindung ist es ausreichend, daß die Kontaktelemente an wenigstens zwei Wänden des Mehrkantprofilkörpers des Steckers vorgesehen sind. In Anpassung an diese Ausführungsform sind die Kontaktelemente an wenigstens zwei Wänden des Mehrkantprofilkörpers der Steckdose vorgesehen.

In Verbindung mit einem durch die Formschlußelemente der zusammensteckbaren Mehrkantprofilkörper von Stecker und Steckdose ist eine richtige Kontaktierung dadurch gewährleistet, daß an dem Stecker und der Steckdose vorgesehenen Kontaktelemente des ersten Pols sowie des zweiten Pols und an dem koppelbaren Mehrkantprofilkörper zwei Kontaktelementen des ersten Pols und zwei Kontaktelemenete des zweiten Pols vorgesehen sind.

Eine bevorzugte Lösung nach der Erfindung zeichnet sich dadurch aus, daß an einer ersten Wand wenigstens ein Kontaktelement mit einem ersten Pol und einem zweiten Pol vorgesehen sind und die Anordnung der Kontaktelemente an den weiteren Wänden von Stecker und Steckdose unter Beibehaltung der an der ersten Wand vorgesehenen Reihenfolge der Polarität der Kontaktelemente vorgesehen ist.

Eine weitere vorteilhafte Ausführungsform der Erfindung zeichnet sich dadurch aus, daß die Mehrkantprofilkörper des Steckers und der Steckdose aus umsteckbaren Vierkantprofilkörpern gebildet sind mit wenigstens zwei Kontaktelementen ungleicher Polarität, wobei die Kontaktelemente des ersten Pols (+) sowie des zweiten Pols (-) punktsymmetrisch zueinander an den Wänden des Steckers und der Steckdose vorgesehen sind.

Nach einer anderen vorteilhaften Ausführungsform der Erfindung ist vorgesehen, daß der Mehrkantprofilkörper des Steckers und der Steckdose aus umsteckbarem Reckteck-Profil gebildet ist.

Nach einer bevorzugten Ausführungsform der Erfindung ist vorgesehen, daß der Mehrkantprofilkörper des Steckers und der Steckdose aus umsteckbaren quadratischen Profilkörper gebildet sind.

Nach einer weiteren Ausführungsform der Erfindung ist vorgesehen, daß der Mehrkantprofilkörper des Steckers und der Steckdose aus umsteckbaren Dreikant-Profilkörpern gebildet sind.

Nach einer anderen Ausführungsform der Erfindung ist vorgesehen, daß der Mehrkantprofilkörper des Steckers und der Steckdose aus umsteckbaren Fünfkant- oder Secskant-Profilkörpers gebildet sind.

Nach einer bevorzugten Ausführungsform der Erfindung ist vorgesehen, daß der Mehrkantprofilkörper von Stecker und Steckdose wenigstens zwei parallel zueinander verlaufende Außenwände und weitere diese Außenwände zu einem geschlossenen geometrischen Körper verbindende Außenwände kongruenter Formgebung aufweist.

Nach einer bevorzugten Ausführungsform der Erfindung ist vorgesehen, daß die Steckdose wenigstens zwei parallel zueinander verlaufende innere Wände und weitere, diese Wände zu einem geschlossenen geometrischen Körper verbindende Wände kongruenter Formgebung aufweist.

Nach einer bevorzugten Ausführungsform der Erfindung ist vorgesehen, daß die Kontaktelemente als Kontaktplatten ausgebildet sind.

Nach einer bevorzugten Ausführungsform der Erfindung ist vorgesehen, daß wenigstens ein Kontaktelement im wesentlichen U-förmig ausgebildet ist.

Nach einer bevorzugten Ausführungsform der Erfindung ist vorgesehen, daß wenigstens ein Kontaktelement im wesentlichen L-förmig ausgebildet ist.

Nach einer bevorzugten Ausführungsform der Erfindung ist vorgesehen, daß wenigstens zwei U-förmig ausgebildete Kontaktelemente jeweils unterschiedlicher Polarität auf einem Mehrkantprofilkörper von Stecker und/oder Steckdose vorgesehen sind.

Nach einer bevorzugten Ausführungsform der Erfindung ist vorgesehen, daß wenistens ein U-förmig ausgebildetes Kontaktelement und wenigstens zwei L-förmig ausgebildete Kontaktelemente an dem Mehrkantprofilkörper von Stecker und/oder Steckdose vorgesehen sind.

Nach einer bevorzugten Ausführungsform der Erfindung ist vorgesehen, daß wenigstens eine Wand des Mehrkantprofilkörpers von Stecker und/oder der Steckdose federnd ausgebildet ist.

Nach einer bevorzugten Ausführungsform der Erfindung ist vorgesehen, daß die federbare Wand mit einem Rasthaken versehen ist.

Nach einer bevorzugten Ausführungsform der Erfindung ist vorgesehen, daß wenigstens zwei gegenüberliegende Wände des Mehrkantprofilkörpers von Steckdose oder des Steckkörpers mittels eines Filmscharniers federbar gelagert sind.

Nach einer bevorzugten Ausführungsform der Erfindung ist vorgesehen, daß die federbare Wand von einem Federelement beaufschlagbar ist.

Nach einer bevorzugten Ausführungsform der Erfindung ist vorgesehen, daß der Mehrkantprofilkörper des Steckers Bestandteil eines Netzkabels ist.

Nach einer bevorzugten Ausführungsform der Erfindung ist vorgesehen, daß der Mehrkantprofilkörper des Steckers Bestandteil eines elektrischen Gerätes ist.

Nach einer bevorzugten Ausführungsform der Erfindung ist vorgesehen, daß der Mehrkantprofilkörper der Steckdose Bestandteil eines Netzkabels ist.

Nach einer bevorzugten Ausführungsform der Erfindung ist vorgesehen, daß der Mehrkantprofilkörper der Steckdose Bestandteil eines elektrischen Gerätes ist.

Nach einer bevorzugten Ausführungsform der Erfindung ist vorgesehen, daß die Mehrkantprofilkörper von Steckkörper und der Steckdose Bestandteil zweier koppelbarer Netzkabel sind.

Weitere Vorteile und Einzelheiten der Erfindung ergeben sich aus der nachfolgenden Beschreibung und den Zeichnungen, in denen einige bevorzugte Ausführungsbeispiele dargestellt sind und zwar zeigen:
- Fig. 1: eine perspektivische Darstellung eines elektrischen Gerätes E und zwar einen Rasierapparat R,
- Fig. 2: eine perspektivische Darstellung eines Netzadapters mit einem Netzkabel, dessen Stecker an die Steckdose des Rasierapparates R anschließbar ist,
- Fig. 3: eine perspektivische Darstellung einer Steckdose und eines Steckers in gekoppeltem Zustand,
- Fig. 4: eine Explosionsdarstellung einer Steckdose und eines Steckers sowie eine Haltevorrichtung,
- Fig. 5: eine Explosionsdarstellung sämtlicher Bauteile einer Steckdose sowie einer Haltevorrichtung,
- Fig. 6: eine Explosionsdarstellung sämtlicher Bauelemente eines Steckers,
- Fig. 6a: eine flächige Anlage zweier zur Anlage gelangenden Kontaktelemente,
- Fig. 7 bis 17: unterschiedliche Ausführungsformen an zusammensteckbaren Steckern und Steckdosen insbesondere die Formgestaltung von Mehrkantprofilkörpern sowie Varianten an Kontaktierungen zusammensteckbarer Mehrkantprofilkörper von Steckdose und Stecker.

In Fig. 1 ist ein elektrisches Gerät E als Rasierapparat R perspektivisch dargestellt. Im Gehäuseboden 15 des Gehäuses 7 des Rasierapparates R ist eine Steckdose 5 zum Anschluß eines Steckers 6 eines Netzkabels 16 vorgesehen.

Fig. 2 zeigt eine perspektivische Darstellung eines Netzadapters A mit einem Netzkabel 16, dessen Stecker 6 mit der Steckdose 5 des Rasierapparates R koppelbar ist. An dem Netzadapter A sind zwei Steckerstifte 13 und 14 zum Anschluß an eine Spannungsquelle vorgesehen. Das Netzkabel 16 kann in dem Adaptergehäuse 12 des Netzadapters A befestigt oder in dieses einsteckbar sein. Das Netzkabel 16 dient zu einer gepolten Spannungsübertragung. Zu diesem Zweck sind bei dem dargestellten Ausführungsbeispiel eine Stromleitung 8 zur Übertragung einer Spannung auf wenigstens ein Kontaktelement eines ersten Pols (+) und eine Stromleitung 9 zur Übertragung einer Spannung auf wenigstens ein Kontaktelement eines zweiten Pols (-) vorgesehen.

Fig. 3 zeigt eine perspektivische Darstellung einer Steckdose 5 und eines Steckers 6 in gekoppeltem Zustand. Das Stromkabel 8 - siehe Fig. 1 - des Netzkabels 16 führt zu einem Kontaktelement 1 eines ersten Pols (+) des Steckers 6 und das Stromkabel 9 mit einem Kontaktelement 2 eines zweiten Pols (+) des Steckers 6. Das mit dem Kontaktelement 1 in Kontakt befindliche Kontaktelement 10 der Steckdose 5 ist mit einer weiterführenden Stromleitung 8 und das mit dem Kontaktelement 2 in Kontakt befindliche Kontaktelement 20 der Steckdose 5 ist ebenfalls mit einer weiterführenden Stromleitung 9 elektrisch leitend verbunden. Diese weiterführenden Leitungen 8 und 9 führen zu einem elektrischen Antrieb oder zu einer Ladeschaltung eines elektrischen Gerätes E, wie z.B. eines Rasierapparates R nach Fig. 1. Das im wesentliche rechteckförmig ausgebildete Steckdosengehäuse 35 der Steckdose 5 ist von einer Haltevorrichtung 37 und einem Federelement 38 teilweise umgeben - siehe Fig. 5 -, um einen im Innenraum des Steckdosengehäuses 35 befindlichen Stekker 6 gegen Hausfallen zu sichern.

Fig. 4 zeigt eine Explosionsdarstellung einer Steckdose 5 und eines Steckers 6. Der als Mehrkantprofilkörper M1 ausgebildete Stecker 6 weist ein im wesentlichen U-förmig gestaltetes Kontaktelement 1 sowie ein im wesentlichen U-förmig gestaltetes Kontaktelement 2 - siehe Fig. 6 - auf, wodurch an jeder Seite des Steckerkörpers 36 des Steckers 6 relativ große Kontaktflächen zur Spannungsübertragung gebildet werden. Das Steckdosengehäuse 35 der Steckdose 5 ist gegenüber der Darstellung nach Fig. 3 um 180° gedreht dargestellt. Das Steckdosengehäuse 35 weist einen Innenraum auf, dessen Wandflächen 55, 56, 57 und 58 einen hohlen Mehrkantprofilkörper M2 bilden. Die inneren Abmessungen des hohlen Mehrkantprofilkörpers M2 sind derart gestaltet, daß eine Anlage der Kontaktelemente 1 und 2 des einsteckbaren als Mehrkantprofilkörper M1 ausgebildeten Steckers 6 an den Kontaktelementen 10 und 20 im Steckdosengehäuse 35 der Steckdose 5 gewährleistet ist.

Fig. 5 zeigt eine Explosionsdarstellung der einzelnen Bauelemente der Steckdose 5 sowie der das Steckdosengehäuse 35 teilweise umschließenden Haltevorrichtung 37. In den entgegengesetzt zueinander liegenden Wandflächen 55, 56 sowie 57 und 58 des Steckdosengehäuses sind Öffnungen 41 bis 44 zur Aufnahme der Kontaktelemente 10 und 20 vorgesehen. Bei dem Ausführungsbeispiel nach Fig. 5 ist das Kontaktelement 10 beispielsweise U-förmig ausgebildet mit in die U-Form hineinragenden mehrfach gefiederten Kontaktfedern, die im montierten Zustand die Öffnungen 41 und 42 der Wandflächen 55 und 56 des Steckdosengehäuses durchsetzen. An dem Kontaktelement 10 ist ein Kontaktfinger zum Anschluß der Stromleitung 8 vorgesehen. Die Öffnungen 42 und 43 in den Seitenwänden 57 und 58 des Steckdosengehäuses 35 dienen zur Aufnahme der im wesentlichen L-förmig ausgebildeten Kontaktelemente 20, die ebenfalls nach innen abgewinkelte mehrfach gefiederte Kontaktfedern aufweisen sowie einen Kontaktfinger zum Anschluß einer Stromleitung 9. Im zusammengesteckten Zustand von Stecker 6 und Steckdose 5 gelangen die federbaren Kontaktelemente 20 zur Anlage an die Stirnseitenflächen des U-förmig ausgebildeten Kontaktelementes 2 des Steckers 6. Die beiden L-förmigen Kontaktelemente 20 können auch zu einem U-förmigen Kontaktelemente zusammengefaßt sein. Mittels eines U-förmigen Kontaktelementes können zwei kontaktierbare Kontaktflächen gebildet werden, die entweder als Kontaktflächen eines ersten Pols (+) oder eines zweiten Pols (-) an einem Stecker 6 und/oder einer Steckdose 5 vorgesehen werden können.

Die Haltevorrichtung 37 besteht im wesentlichen aus einer Rückwand 46 sowie zwei an dieser bewegbar vorgesehenen Stirnseitenwänden 47 und 48 und einer Abstützwand 48, die im rechten Winkel zur Rückwand 46 an dieser vorgesehen ist. Die Bewegbarkeit der Stirnseitenwand 48 und/oder der Stirnseitenwand 47 kann entweder mittels eines mechanischen Gelenkes oder durch Anformung der Stirnseitenwand 47, 48 an der Rückwand 46 mittels eines Filmscharniers gewährleistet sein. Im montierten Zustand eines mit Kontaktelementen 10 und 20 komplettierten Steckdosengehäuses 35 mit der Haltevorrichtung 37 werden die Stirnseitenwände 47 und 48 von den Federbeinen 26 und 27 eines bügelartig ausgebildeten Federelementes 38 in Richtung Innenraum des Steckdosengehäuses 35 gedrückt. Zur besseren Führung und Halterung des Federelementes 38 an der Haltevorrichtung 37 sind in den Stirnseitenwänden 47 und 48 Vertiefungen 24 und 25 zur Aufnahme der Federbeine 26 und 27 vorgesehen.

Fig. 6 zeigt eine perspektivische Darstellung eines als Mehrkantprofil M1 gestalteten Stekkerkörpers 36 eines Steckers 6, in dessen Seitenwänden Vertiefungen zur Aufnahme eines im wesentlichen U-förmig ausgebildeten Kontaktelementes 1 sowie eines im wesentlichen U-förmig ausgebildeten Kontaktelementes 2 vorgesehen sind. Die entgegengesetzt zueinander verlaufenden relativ schmalen Stirnseiten des Steckerkörpers 36 sowie der an diesen jeweils anliegende Schenkel des U-förmiges Kontaktelementes 2 sind stufenförmig abgesetzt, um eine Verrastung der stufenförmigen Absätze des Steckers 6 mit den an den Stirnseitenwänden 47 und 48 vorgesehenen Haltenasen 28 und 29 der Haltevorrichtung 37 zu bewirken, die einerseits den Stecker 6 gegen ein Herausfallen aus der Steckdose 5 schützt und andererseits von einem Benutzer sowohl beim Einstecken als auch beim Herausziehen des Stekkers 6 aus der Steckdose 5 leicht zu überwinden ist.

Fig. 6 a zeigt die Anlage eines federnd ausgebildeten Kontaktelementes 20 an einem starren Kontaktelement 2. Aufgrund der federnden Eigenschaften und der damit verbundenen Durchbiegung des Kontaktelementes 20 kommt es zu einer relativ großflächigen Anlage des Kontaktelementes 20 an dem Kontaktelement 2. Bei einer gefiederten Ausbildung des Kontaktelementes 20 - siehe Fig. 5 - kommt es entsprechend der Anzahl der Fiederungen zu mehreren flächigen Kontaktierungen des Kontaktelementes 20 an dem Kontaktelement 2.

In den Figuren 7 bis 17 sind unterschiedliche Ausführungsformen von zusammensteckbaren Steckern 6 und Steckdosen 5 dargestellt. Der jeweilige Steckerkörper 36 des Steckers 6 ist als Mehrkantprofilkörper M1, M3, M5, M7, M9, M11 ausgebildet, an dessen Wandflächen 51, 52, 53, 54 sowie 59 Kontaktelemente 1 bis 4 in unterschiedlicher Anzahl sowohl mit einem ersten Pol (+) als auch mit einem zweiten Pol (-) vorgesehen sind derart, daß die Kontaktelemente des ersten Pols (+) und des zweiten Pols (-) in einer der Umlaufrichtungen U um die Symmetrieachse S in wechselnder Folge an den entsprechenden Mehrkantprofilkörperflächen angeordnet sind. Dem jeweiligen Mehrkantprofilkörper M1, M3, M5, M7, M9, M11 des Steckers 6 ist jeweils eine Steckdose 5 zugeordnet, deren durch Wandflächen 51 bis 60 gebildete Steckdoseninnenraum die Form eines Mehrkantprofilkörpers M2, M4, M6, M8, M10, M12 aufweist, derart, daß ein sowohl formschlüssiges Zusammenstecken als auch ein Umstecken von Stecker 6 und Steckdose 5 bei jeder der in den Figuren 7 bis 17 dargestellten Ausführungsformen gewährleistet ist.

An den dargestellten Mehrkantprofilkörper M1 bis M12 sind Kontaktelemente 1 bis 4, 10, 20, 30, 40 eines ersten Pols (+) und eines zweiten Pols (-) derart vorgesehen, daß die Kontaktelemente des ersten Pols (+) und des zweiten Pols (-) in einer Umlaufrichtung U um die Symmetrieachse S in wechselnder Folge, d.h. zum Beispiel Pol (+), Pol (-), Pol (+), Pol (-) an den Mehrkantprofilkörperflächen der Mehrkantprofilkörper M1 bis M12 angeordnet sind. Bei den dargestellten Ausführungsbeispielen nach den Figuren 7 bis 17 hat das Kontaktelement 1 sowie das Kontaktelement 3 eine positive Polarität (+) und das Kontaktelement 2 sowie das Kontaktelement 4 eine negative Polarität (-). Diese Anordnung von Kontaktelementen an den Mehrkantprofilkörperflächen der Mehrkantprofilkörper M1 bis M12 von Steckdose 5 und Stecker 6 gewährleistet in Verbindung mit dem formschlüssigen Zusammenstecken der Mehrkantprofilkörper von Stecker 6 und Steckdose 5 eine polrichtige Kontaktierung sowohl beim Einstecken der Stecker in die Steckdose als auch beim Umstecken von einer Einstellstellung in wenigstens eine weitere Einsteckstellung.

Bei den Ausführungsformen nach den Figuren 7 bis 15 ist den Kontaktelementen 1, 3, 10 und 30 die Polarität des ersten Pols (+) und den Kontaktelementen 2, 4, 20, 40 die Polarität des zweiten Pols (-) zugeordnet. Darüber hinaus sind die Kontaktelemente mit der Polarität des ersten Pols (+) sowie die Kontaktelemente des zweiten Pols (-) punktsymmetrisch zueinander an den Wandflächen der Mehrkantprofilkörper M1, M3, M5, M7 des Steckers 6 sowie an den Mehrkantprofilkörperflächen der Mehrkantprofilkörper M2, M4, M6, M8, angeordnet. Ausgenommen von dieser Regel ist lediglich der Mehrkantprofilkörper M2 nach der Ausführungsform gemäß Fig. 8, der an einer Schmalseite des Mehrkantprofilkörpers lediglich ein Kontaktelement 20 aufweist.

Fig. 7 zeigt einen Stecker 6 und eine Steckdose 7, deren umsteckbare Mehrkantprofilkörper M1 und M2 als Rechteckprofil ausgebildet sind. An den jeweiligen Breitseiten des Mehrkantprofilkörpers M1 ist jeweils ein Kontaktelement 1 des ersten Pols (+) und an den jeweiligen entgegengesetzten Schmalseiten des Mehrkantprofilkörpers M2 ist jeweils ein Kontaktelement 2 des zweiten Pols (-) vorgesehen. Der auf diesen Mehrkantprofilkörper M1 formschlüssig abgestimmte durch Wandflächen 55 bis 58 gebildete Mehrkantprofilkörper M2 der Steckdose 5 ist an den Längsseiten jeweils mit einem Kontaktelement 10 des ersten Pols (+) und an den beiden entgegengesetzt zueinander verlaufenden Schmalseiten mit Kontaktelementen des zweiten Pols (-) versehen, sodaß sowohl beim Zusammenstecken dieser beiden Mehrkantprofilkörper M1 und M2 als auch bei einem Umstecken des Mehrkantprofilkörpers M1 in dem Mehrkantprofiilkörper M2 der Steckdose 5 eine polrichtige Kontaktierung von Kontaktelementen 1, 10 des ersten Pols (+) sowie Kontaktelementen 2, 20 des zweiten Pols (-) gewährleistet ist.

Die Ausführungsform nach Fig. 8 zeigt einen Mehrkantprofilkörper M1, dessen Profil und Kontaktierung mit Kontaktelementen 1, 2 mit der Ausführungsform des Mehrkantprofilkörpers M1 nach Fig. 7 übereinstimmt. Der Mehrkantprofilkörper M2 der Steckdose 5 entspricht weitgehend der Ausführungsform M2 nach Fig. 7. Zum Unterschied gegenüber dieser Ausführungsform ist an einer der Schmalseiten des Mehrkantprofilkörpers M2 ist kein Kontaktelement 20 vorgesehen. Trotzdem ist eine polrichtige Kontaktierung mit den Kontaktelementen des Mehrkantprofilkörpers des Steckers 6 gewährleistet.

Fig. 9 zeigt eine Ausführungsform des unter Fig. 7 beschriebenen Mehrkantprofilkörpers M1 sowie des Mehrkantprofilkörpers M2 des Steckers 6 bei dem abweichend von Fig. 7 an den beiden Wandflächen 51,52 jeweils ein Kontaktelement des ersten Pols (+) und ein Kontaktelement des zweiten Pols (-) punktsymmetrisch zueinander angeordnet sind. Die gleiche Anordnung ist auch in dem Mehrkantprofilkörper M2 der Steckdose 5 vorgesehen, so daß bei einer Koppelung von Mehrkantprofilkörper M1 und mit dem Mehrkantprofilkörper M2 eine richtige Kontaktierung von Kontaktelementen mit der Polarität des ersten Pols (+) sowie von Kontaktelementen mit der Polarität des zweiten Pols (-) gewährleistet ist.

Fig. 10 zeigt eine weitere Ausführungsform der Kontaktierung der Mehrkantprofilkörper M1 und M2 derart, daß an den jeweiligen Längsseiten ein weiteres Kontaktelement 3 mit der Polarität des ersten Pols (+) sowie an dem Mehrkantprofilkörper M2 entsprechend ein weiteres Kontaktelement 30 mit der Polarität des zweiten Pols (+) vorgesehen ist.

Die Anordnung der Kontaktelemente nach Fig. 11 unterscheidet sich von der Ausführungsform nach Fig. 10 dadurch, daß an den Wandflächen 53, 54 der Schmalseiten des Mehrkantprofilkörpers M1 jeweils ein weiteres Kontaktelement 4 der Polarität des zweiten Pols (-) und an dem Mehrkantprofilkörper M2 an den Wandflächen 57, 58 der Schmalseiten ein Kontaktelement 40 mit der Polarität des zweiten Pols (-) vorgesehen ist. Eine polaritätsrichtige Kontaktierung beim Zusammenstecken von Stecker 6 und Steckdose 5 ist dadurch gewährleistet, daß die Kontaktelemente mit der Polarität des ersten Pols (+) und mit der Polarität des zweiten Pols (-) in einer Umlaufrichtung U in wechselnder Folge an den Mehrkantprofilkörperflächen der Mehrkantprofilkörper M1 - d.h. 1, 2, 3,/4/1,2,3/4 - und M2 - d.h. 10, 20, 30/40/10,20,30/40 - vorgesehen sind.

Die Ausführungsform nach Fig. 12 zeigt Mehrkantprofilkörper M3 und M4, die im wesentlichen rechteckförmig ausgebildet sind, wobei die schmalen Wandflächen 53, 54 des Mehrkantprofilkörpers M3 konkav und die schmalen Wandflächen 57, 58 des Mehrkantprofilkörpers M4 konvex ausgebildet sind. Die Kontaktierung der Mehrkantprofilkörper M3 und M4 entspricht der Kontaktierung von den Mehrkantprofilkörpern M1 und M2 nach Fig. 7. Die Ausführungsform des Mehrkantprofilkörpers M5 und M6 nach Fig. 13 unterscheidet sich von der Ausführungsform der Mehrkantprofilkörper M3 und M4 nach Fig. 12 lediglich dadurch, daß die schmalen Wandflächen 53, 54 des im wesentlichen rechteckförmigen Mehrkantprofilkörpers M5 konvex und die schmalen Wandflächen 57, 58 des Mehrkantprofilkörpers M6 konkav gestaltet sind.

Bei den Ausführungsformen nach Fig. 14 und 15 sind die Mehrkantprofilkörper M7 der Stekker 6 sowie der Mehrkantprofilkörper M8 der Steckdose 7 aus umsteckbaren quadratischen Profilkörpern gebildet. Bei der Ausführungsform nach Fig. 14 sind an jeder Wandfläche 51 bis 54 sowie 55 bis 58 jeweils ein Kontaktelement 1 mit der Polarität des ersten Pols (+) und ein Kontaktelement 2 mit der Polarität des zweiten Pols (-) derart vorgesehen, daß diese eine punktsymmetrische Anordnung zueinander einnehmen. Bei der Ausführungsform nach Fig. 15 ist an jeder Wandfläche 51 bis 58 ein weiteres Kontaktelement 3 mit der Polarität eines ersten Pols (+) punktsymmetrisch zu einem weiteren Kontaktelement 3 der Polarität des ersten Pols (+) vorgesehen, so daß bei einem Umstecken sowohl um 90° als auch um180° des Steckers 6 in der Steckdose eine polrichtige Kontaktierung der vorgesehenen Kontaktelemente gewährleistet ist.

Bei der Ausführungsform nach Fig. 16 sind der Mehrkantprofilkörper des Steckers 6 und der Steckdose 7 aus einem um die Symmetrieachse S umsteckbaren Dreikantprofilkörper, dessen Seitenwände gleichschenklig gestaltet sind, gebildet. Ein polrichtiges Einstecken sowie Umstecken des Steckers 6 in der Steckdose 7 ist dadurch gewährleistet, daß an jeder der Wandflächen 51, 52, 53, ein Kontaktelement eines ersten Pols (+) und ein Kontaktelement eines zweiten Pols (-) derart vorgesehen sind, daß diese Kontaktelemente in einer Umlaufrichtung U in wechselnder Folge an den Mehrkantprofilkörperflächen der Mehrkantprofilkörper M9 und M10 angeordnet sind.

Der Mehrkantprofilkörper M11 des Steckers 6 und der Mehrkantprofilkörper M12 der Steckdose 7 sind nach Fig. 17 als umsteckbare Fünfkantprofilkörper ausgebildet. Die Kontaktierung der Wandflächen 51, 52, 53, 54, 59 sowie 55, 56, 57, 58, 60 ist derart getroffen, daß an jeder Wandfläche jeweils ein Kontaktelement eines ersten Pols (+) sowie eines zweiten Pols (-) vorgesehen ist, wobei die Reihenfolge der Anordnung der Kontaktelemente in Umlaufrichtung U in Bezug auf die gleiche und ungleiche Polarität in wechselnder Folge ausgeführt ist.

## Patentansprüche

1. Mehrpoliger Steckverbinder zum Anschluß einer Niederspannung an ein elektrisches Gerät (E) des persönlichen Bedarfs mit einem in eine Steckdose (5) einsetzbaren Stekker (6) und mit kontaktierbaren Konktaktelementen (1 bis 4, 10, 20, 30, 40) zu einer gepolten Spannungsübertragung, **dadurch gekennzeichnet, daß** die Steckdose (5) und der Stecker (6) als um eine Symmetrieachse (S) von einer Einsteckstellung in wenigstens eine weitere Einsteckstellung umsteckbare Mehrkantprofilkörper (M1 bis M12) mit Wandflächen (51-60) ausgebildet sind, daß an jedem Mehrkantprofilkörper (M1 bis M12) Kontaktelemente (1 bis 4, 10, 20, 30, 40) wenigstens eines ersten Pols (+) und eines zweiten Pols (-) vorgesehen sind, daß die Kontaktelemente des ersten Pols (+) und des zweiten Pols (-) in einer Umlaufrichtung (U) in wechselnder Folge an den Wandflächen (51-60) der Mehrkantprofilkörper (M1 bis M12) vorgesehen sind, und daß die Kontaktelemente an wenigstens einem der Mehrkantprofilkörper (M1 bis M12) mit einer relativ großen Kontaktfläche für eine Flächenkontaktierung mit der Kontaktfläche eines zur Anlage gelangenden Kontaktelementes (1 bis 4, 10, 20, 30, 40) ausgebildet sind.

2. Steckverbinder nach Anspruch 1, **dadurch gekennzeichnet, daß** die Steckdose (5) und der Stecker (6) als um eine Symetrieachse (S) von einer Einsteckstellung in wenigstens eine weitere Einsteckstellung umsteckbare Mehrkantprofilkörper (M1, M2) ausgebildet sind, daß an jedem Mehrkantprofilkörper (M1, M2) Kontaktelemente (1, 2, 10, 20) eines ersten Pols (+) und eines zweiten Pols (-) vorgesehen sind, daß der erste Pol (+) und der zweiten Pol (-) der Kontaktelemente (1, 2, 10, 20) in wechselnder Folge an einem der Mehrkantprofilkörper (M1, M2) vorgesehen ist und daß an dem benachbarten Mehrkantprofilkörper (M1, M2) die Anzahl (n) an Kontaktelementen eines der Pole, des ersten Pols (+) oder des zweiten Pols (-) (1, 2, 10, 20), um ein Kontaktelement geringer ist, also (n-1) beträgt.

3. Steckverbinder nach Anspruch 1, **dadurch gekennzeichnet, daß** an jeder Wand (51 bis 54, 59) des Steckers (6) wenigstens ein Kontaktelement (1 bis 4) vorgesehen ist.

4. Steckverbinder nach Anspruch 1, **dadurch gekennzeichnet, daß** an jeder Wand (55 bis 58, 60) der Steckdose (5) wenigstens ein Kontaktelement (10, 20, 30, 40) vorgesehen ist.

5. Steckverbinder nach Anspruch 1, **dadurch gekennzeichnet, daß** wenigstens zwei Kontaktelemente (1) des ersten Pols (+) entgegengesetzt zueinander an dem Mehrkantprofilkörper (M1, M3, M5, M7) des Steckers (6) vorgesehen sind.

6. Steckverbinder nach Anspruch 1, **dadurch gekennzeichnet, daß** wenigstens zwei Kontaktelemente (2) des zweiten Pols (-) entgegengesetzt zueinander an dem Mehrkantprofilkörper (M1, M3, M5, M7) des Steckers (6) vorgesehen sind.

7. Steckverbinder nach Anspruch 1, **dadurch gekennzeichnet, daß** wenigstens zwei Kontaktelemente (1) des ersten Pols (+) entgegengesetzt zueinander an dem Mehrkantprofilkörper (M2, M4, M6, M8) der Steckdose (5) vorgesehen sind.

8. Steckverbinder nach Anspruch 1, **dadurch gekennzeichnet, daß** wenigstens zwei Kontaktelemente (2) des zweiten Pols (-) entgegengesetzt zueinander an dem Mehrkantprofilkörper (M2, M4, M6, M8) der Steckdose (5) vorgesehen sind.

9. Steckverbinder nach einem der vorhergehenden Ansprüche, **dadurch gekennzeichnet, daß** die Kontaktelemente (1 bis 4, 10, 20, 30, 40) des ersten Pols (+) sowie des zweiten Pols (-) an gegenüberliegenden und/oder benachbarten Wänden des Steckers (6) und der Steckdose (5) vorgesehen sind.

10. Steckverbinder nach einem der vorhergehenden Ansprüche, **dadurch gekennzeichnet, daß** die Kontaktelemente (1, 2, 3, 4) an wenigstens zwei Wänden (51, bis 54) des Mehrkantprofilkörpers (M1, M3, M5, M7, M9, M11) des Steckers (6) vorgesehen sind.

11. Steckverbinder nach einem der vorhergehenden Ansprüche, **dadurch gekennzeichnet, daß** die Kontaktelemente (10, 20, 30, 40) an wenigstens zwei Wänden (57 bis 58) des Mehrkantprofilkörpers (M2, M4, M6, M8, M10, M12) der Steckdose (5) vorgesehen sind.

12. Steckverbinder nach einem der vorhergehenden Ansprüche, **dadurch gekennzeichnet, daß** an einem der Mehrkantprofilkörper (M2) zwei Kontaktelemente (10) des ersten Pols (+) sowie ein Kontaktelement (20) des zweiten Pols (-) und an dem koppelbaren Mehrkantprofilkörper (M1) zwei Kontaktelemente (1) des ersten Pols (+) und zwei Kontaktelemente (2) des zweiten Pols (-) vorgesehen sind.

13. Steckverbinder nach einem der vorhergehenden Ansprüche, **dadurch gekennzeichnet, daß** an einer ersten Wand (51) wenigstens ein Kontaktelement (1, 2) mit einem ersten Pol (+) und einem zweiten Pol (-) vorgesehen sind und daß die Anordnung von Kontaktelementen (1, 2) an den weiteren Wänden (52, 53, 54) von Stecker (6) und Steckdose (5) unter Beibehaltung der an der ersten Wand (51) vorgesehenen Reihenfolge der Polarität der Kontaktelemente (1, 2) vorgesehen ist.

14. Steckverbinder nach einem der vorhergehenden Ansprüche, **dadurch gekennzeichnet, daß** der Mehrkantprofilkörper des Steckers (6) mit der Steckdose (5) aus umsteckbaren Vierkant-Profilkörper gebildet sind, mit wenigstens zwei Kontaktelementen ungleicher Polarität, wobei die Kontaktelemente des ersten Pols (+) sowie des zweiten Pols (-) punktsymmetrisch zueinander an den Wänden des Steckers (6) und der Steckdose (5) vorgesehen sind.

15. Steckverbinder nach einem der vorhergehenden Ansprüche, **dadurch gekennzeichnet, daß** der Mehrkantprofilkörper des Steckers (6) und der Steckdose (5) aus umsteckbaren Rechteck-Profil gebildet ist.

16. Steckverbinder nach einem der vorhergehenden Ansprüche, **dadurch gekennzeichnet, daß** der Mehrkantprofilkörper des Steckers (6) und der Steckdose (5) aus umsteckbaren quadratischen Profilkörper gebildet sind.

17. Steckverbinder nach einem der Ansprüche 1-14, **dadurch gekennzeichnet, daß** der Mehrkantprofilkörper des Steckers (6) und der Steckdose (5) aus umsteckbaren Dreikant-Profilkörper gebildet sind.

18. Steckverbinder nach einem der Ansprüche 1-14, **dadurch gekennzeichnet, daß** der Mehrkantprofilkörper des Steckers (6) und der Steckdose (5) umsteckbaren Fünfkant- oder Sechskant-Profilkörper gebildet sind.

19. Steckverbinder nach einem der Ansprüche 1-16, und 18, **dadurch gekennzeichnet, daß** der Mehrkantprofilkörper des Steckers (6) wenigstens zwei parallel zueinander verlaufende äußere Wände und weitere diese äußeren Wände zu einem geschlossenen geometrischen Körper verbindende Wände kongruenter Formgebung aufweisen.

20. Steckverbinder nach einem der vorhergehenden Ansprüche 1-16, 18 and 19, **dadurch gekennzeichnet, daß** der Mehrkantprofilkörper der Steckdose (5) wenigstens zwei parallel zueinander verlaufende innere Wände und weitere, diese inneren Wände zu einem geschlossenen geometrischen Körper verbindende Wände kongruenter Formgebung aufweist.

21. Steckverbinder nach einem der vorhergehenden Ansprüche, **dadurch gekennzeichnet, daß** die Kontaktelemente als Kontaktplatten ausgebildet sind.

22. Steckverbinder nach einem der vorhergehenden Ansprüche, **dadurch gekennzeichnet, daß** wenigstens ein Kontaktelement im wesentlichen U-förmig ausgebildet ist.

23. Steckverbinder nach einem der vorhergehenden Ansprüche, **dadurch gekennzeichnet, daß** wenigstens ein Kontaktelement im wesentlichen L-förmig ausgebildet ist.

24. Steckverbinder nach einem der vorhergehenden Ansprüche, **dadurch gekennzeichnet, daß** wenigstens zwei U-förmig ausgebildete Kontaktelemente jeweils unterschiedlicher Polarität auf einem Mehrkantprofilkörper von Stecker (6) und/oder Steckdose (5) vorgesehen sind.

25. Steckverbinder nach einem der vorhergehenden Ansprüche, **dadurch gekennzeichnet, daß** wenigstens ein U-förmig ausgebildetes Kontaktelement und wenigstens zwei L-förmig ausgebildete Kontaktelemente an dem Mehrkantprofilkörper von Stecker und/oder Steckdose vorgesehen sind.

26. Steckverbinder nach einem der vorhergehenden Ansprüche, **dadurch gekennzeichnet, daß** wenigstens eine Wand des Mehrkantprofilkörpers und des Steckers und/oder der Steckdose federnd ausgebildet ist.

27. Steckverbinder nach Anspruch 26, **dadurch gekennzeichnet, daß** die federbare Wand mit einem Rasthaken versehen ist.

28. Steckverbinder nach Anspruch 26 oder 27, **dadurch gekennzeichnet, daß** wenigstens zwei gegenüberliegende Wände des Mehrkantprofilkörpers von Steckdose oder des Steckkörpers mittels eines Filmschamiers federbar gelagert sind.

29. Steckverbinder nach einem der Ansprüche 26 bis 28, **dadurch gekennzeichnet, daß** die federbare Wand von einem Federelement beaufschlagbar ist.

30. Steckverbinder nach einem der vorhergehenden Ansprüche, **dadurch gekennzeichnet, daß** der Mehrkantprofilkörper des Steckers Bestandteil eines Netzkabels ist.

31. Steckverbinder nach einem der vorhergehenden Ansprüche, **dadurch gekennzeichnet, daß** der Mehrkantprofilkörper des Steckers Bestandteil eines elektrischen Gerätes ist.

32. Steckverbinder nach einem der vorhergehenden Ansprüche, **dadurch gekennzeichnet, daß** der Mehrkantprofilkörper der Steckdose Bestandteil eines Netzkabels ist.

33. Steckverbinder nach einem der vorhergehenden Ansprüche, **dadurch gekennzeichnet, daß** der Mehrkantprofilkörper der Steckdose Bestandteil eines elektrischen Gerätes ist.

34. Steckverbinder nach einem der vorhergehenden Ansprüche, **dadurch gekennzeichnet, daß** die Mehrkantprofilkörper von Steckkörper und der Steckdose Bestandteil zweier koppelbarer Netzkabel sind.

## Claims

1. A multipole connector for connection of a low voltage to an electric appliance (E) of personal use, with a plug (6) insertable into a socket (5) and with contactable contact elements (1 to 4, 10, 20, 30, 40) for a polarized voltage transfer, **characterized in that** the socket (5) and the plug (6) are constructed as polygonal profile bodies (M1 to M12) having wall faces (51 to 60) and being reversible from one plug-in position to at least one further plug-in position about a symmetry axis (S), that provision is made on each polygonal profile body (M1 to M12) for contact elements (1 to 4, 10, 20, 30, 40) of at least one first pole (+) and one second pole (-) , that the contact elements of the first pole (+) and of the second pole (-) are provided on the wall faces (51 to 60) of the polygonal profile bodies (M1 to M12) in alternating sequence in a direction of rotation (U), and that on at least one of the polygonal profile bodies (M1 to M12) the contact elements have a relatively large contact face for making large-surface contact with the contact face of an engaging contact element (1 to 4, 10, 20, 30, 40).

2. The connector according to claim 1, **characterized in that** the socket (5) and the plug (6) are constructed as polygonal profile bodies (M1, M2) reversible from one plug-in position to at least one further plug-in position about a symmetry axis (S), that provision is made on each polygonal profile body (M1, M2) for contact elements (1, 2, 10, 20) of a first pole (+) and a second pole (-), that the first pole (+) and the second pole (-) of the contact elements (1, 2, 10, 20) are provided on one of the polygonal profile bodies (M1, M2) in alternating sequence, and that on the adjacent polygonal profile body (M1, M2) the number (n) of contact elements of one of the poles, the first pole (+) or the second pole (-) (1, 2, 10, 20), is one contact element less, amounting accordingly to (n-1).

3. The connector according to claim 1, **characterized in that** at least one contact element (1 to 4) is provided on each wall (51 to 54, 59) of the plug (6).

4. The connector according to claim 1, **characterized in that** at least one contact element (10, 20, 30, 40) is provided on each wall (55 to 58, 60) of the socket (5).

5. The connector according to claim 1, **characterized in that** at least two contact elements (1) of the first pole (+) are provided in opposed relation to each other on the polygonal profile body (M1, M3, M5, M7) of the plug (6).

6. The connector according to claim 1, **characterized in that** at least two contact elements (2) of the second pole (-) are provided in opposed relation to each other on the polygonal profile body (M1, M3, M5, M7) of the plug (6).

7. The connector according to claim 1, **characterized in that** at least two contact elements (1) of the first pole (+) are provided in opposed relation to each other on the polygonal profile body (M2, M4, M6, M8) of the socket (5).

8. The connector according to claim 1, **characterized in that** at least two contact elements (2) of the second pole (-) are provided in opposed relation to each other on the polygonal profile body (M2, M4, M6, M8) of the socket (5).

9. The connector according to any one of the preceding claims, **characterized in that** the contact elements (1 to 4, 10, 20, 30, 40) of the first pole (+) and of the second pole (-) are provided on opposite and/or neighboring walls of the plug (6) and the socket (5).

10. The connector according to any one of the preceding claims, **characterized in that** the contact elements (1, 2, 3, 4) are provided on at least two walls (51 to 54) of the polygonal profile body (M1, M3, M5, M7, M9, M11) of the plug (6).

11. The connector according to any one of the preceding claims, **characterized in that** the contact elements (10, 20, 30, 40) are provided on at least two walls (57 to 58) of the polygonal profile body (M2, M4, M6, M8, M10, M12) of the socket (5).

12. The connector according to any one of the preceding claims, **characterized in that** two contact elements (10) of the first pole (+) and one contact element (20) of the second pole (-) are provided on one of the polygonal profile bodies (M2), and two contact elements (1) of the first pole (+) and two contact elements (2) of the second pole (-) are provided on the polygonal profile body (M1) adapted to be coupled thereto.

13. The connector according to any one of the preceding claims, **characterized in that** at least one contact element (1, 2) with a first pole (+) and a second pole (-) is provided on a first wall (51), and the contact elements (1, 2) on the other walls (52, 53, 54) of the plug (6) and the socket (5) are arranged in the same order of polarity of the contact elements (1, 2) provided on the first wall (51).

14. The connector according to any one of the preceding claims, **characterized in that** the polygonal profile bodies of the plug (6) and the socket (5) are formed from reversible four-cornered profile bodies with at least two contact elements of dissimilar polarity, with the contact elements of the first pole (+) and of the second pole (-) being provided in centrosymmetric relation to each other on the walls of the plug (6) and the socket (5).

15. The connector according to any one of the preceding claims, **characterized in that** the polygonal profile bodies of the plug (6) and of the socket (5) are formed from reversible rectangular profiles.

16. The connector according to any one of the preceding claims, **characterized in that** the polygonal profile bodies of the plug (6) and of the socket (5) are formed from reversible square profile bodies.

17. The connector according to any one of the claims 1 to 14, **characterized in that** the polygonal profile bodies of the plug (6) and of the socket (5) are formed from reversible triangular profile bodies.

18. The connector according to any one of the claims 1 to 14, **characterized in that** the polygonal profile bodies of the plug (6) and of the socket (5) are formed from reversible pentagonal or hexagonal profile bodies.

19. The connector according to any one of the claims 1 to 16 and 18, **characterized in that** the polygonal profile body of the plug (6) has at least two outer walls extending parallel to each other and further walls of congruent form linking the aforesaid outer walls to form a closed geometrical body.

20. The connector according to any one of the preceding claims 1 to 16, 18 and 19, **characterized in that** the polygonal profile body of the socket (5) has at least two inner walls extending parallel to each other and further walls of congruent form linking the aforesaid inner walls to form a closed geometrical body.

21. The connector according to any one of the preceding claims, **characterized in that** the contact elements are constructed as contact plates.

22. The connector according to any one of the preceding claims, **characterized in that** at least one contact element is of an essentially U-shaped configuration.

23. The connector according to any one of the preceding claims, **characterized in that** at least one contact element is of an essentially L-shaped configuration.

24. The connector according to any one of the preceding claims, **characterized in that** at least two U-shaped contact elements of dissimilar polarity are provided on a polygonal profile body of the plug (6) and/or socket (5).

25. The connector according to any one of the preceding claims, **characterized in that** at least one U-shaped contact element and at least two L-shaped contact elements are provided on the polygonal profile body of the plug and/or socket.

26. The connector according to any one of the preceding claims, **characterized in that** at least one wall of the polygonal profile body of the plug and/or socket is spring-loaded.

27. The connector according to claim 26, **characterized in that** the spring-loadable wall is equipped with a detent hook.

28. The connector according to claim 26 or 27, **characterized in that** at least two opposing walls of the polygonal profile body of the socket or the plug are spring-loadable by means of a film hinge.

29. The connector according to any one of the claims 26 to 28, **characterized in that** the spring-loadable wall is adapted to be acted upon by a spring element.

30. The connector according to any one of the preceding claims, **characterized in that** the polygonal profile body of the plug is part of a power cord.

31. The connector according to any one of the preceding claims, **characterized in that** the polygonal profile body of the plug is part of an electric appliance.

32. The connector according to any one of the preceding claims, **characterized in that** the polygonal profile body of the socket is part of a power cord.

33. The connector according to any one of the preceding claims, **characterized in that** the polygonal profile body of the socket is part of an electric appliance.

34. The connector according to any one of the preceding claims, **characterized in that** the polygonal profile bodies of the plug and the socket are part of two power cords adapted to be coupled together.

## Revendications

1. Connecteur multipolaire destiné à connecter une basse tension à un appareil électrique (E) pour le besoin personnel, présentant une fiche (6) insérable dans une prise de courant (5) et des éléments de contact (1 à 4, 10, 20, 30, 40) pouvant être mis en contact pour une transmission de tension polarisée, **caractérisé en ce que** la prise de courant (5) et la fiche (6) sont conformés comme des corps à contour polygonal (M1 à M12) ré-enfichables autour d'un axe de symétrie (S) depuis une position d'enfichage dans au moins une autre position d'enfichage et comportant des surfaces de paroi (51-60), **en ce que** sur chaque corps à contour polygonal (M1 à M12) des éléments de contact (1 à 4, 10, 20, 30, 40) d'au moins un premier pôle (+) et d'un second pôle (-) sont prévus, **en ce que** les éléments de contact du premier pôle (+) et du second pôle (-) sont prévus selon un sens de circulation (U) en alternance sur les surfaces de paroi (51-60) des corps à contour polygonal (M1 à M12), et **en ce que** les éléments de contact sur au moins l'un des corps à contour polygonal (M1 à M12) sont conformés avec une surface de contact relativement grande pour une mise en contact de surfaces avec la surface de contact d'un élément de contact (1 à 4, 10, 20, 30, 40) parvenant en position.

2. Connecteur selon la revendication 1, **caractérisé en ce que** la prise de courant (5) et la fiche (6) sont conformées comme des corps à contour polygonal (M1, M2) ré-enfichables autour d'un axe de symétrie (S) depuis une position d'enfichage dans au moins une autre position d'enfichage, **en ce que** sur chaque corps à contour polygonal (M1, M2) des éléments de contact (1, 2, 10, 20) d'un premier pôle (+) et d'un second pôle (-) sont prévus, **en ce que** le premier pôle (+) et le second pôle (-) des éléments de contact (1, 2, 10, 20) sont prévus en alternance sur l'un des corps à contour polygonal (M1, M2) et **en ce que** sur le corps à contour polygonal (M1, M2) voisin le nombre (n) d'éléments de contact d'un des pôles, le premier pôle (+) ou le second pôle (-) (1, 2, 10, 20) est inférieur d'un élément de contact, s'élève donc à (n-1).

3. Connecteur selon la revendication 1, **caractérisé en ce qu'**au moins un élément de contact (1 à 4) est prévu sur chaque paroi (51 à 54, 59) de la fiche (6).

4. Connecteur selon la revendication 1, **caractérisé en ce qu'**au moins un élément de contact (10, 20, 30, 40) est prévu sur chaque paroi (55 à 58, 60) de la prise de courant (5).

5. Connecteur selon la revendication 1, **caractérisé en ce qu'**au moins deux éléments de contact (1) du premier pôle (+) opposés l'un à l'autre sont prévus sur le corps à contour polygonal (M1, M3, M5, M7) de la fiche (6).

6. Connecteur selon la revendication 1, **caractérisé en ce qu'**au moins deux éléments de contact (2) du second pôle (-) opposés l'un à l'autre sont prévus sur le corps à contour polygonal (M1, M3, M5, M7) de la fiche (6).

7. Connecteur selon la revendication 1, **caractérisé en ce qu'**au moins deux éléments de contact (1) du premier pôle (+) opposés l'un à l'autre sont prévus sur le corps à contour polygonal (M2, M4, M6, M8) de la prise de courant (5).

8. Connecteur selon la revendication 1, **caractérisé en ce qu'**au moins deux éléments de contact (2) du second pôle (-) opposés l'un à l'autre sont prévus sur le corps à contour polygonal (M2, M4, M6, M8) de la prise de courant (5).

9. Connecteur selon l'une quelconque des revendications précédentes, **caractérisé en ce que** les éléments de contact (1 à 4, 10, 20, 30, 40) du premier pôle (+) ainsi que du second pôle (-) sont prévus sur des parois de la fiche (6) et de la prise de courant (5) opposées et/ou voisines.

10. Connecteur selon l'une quelconque des revendications précédentes, **caractérisé en ce que** les éléments de contact (1, 2, 3, 4)) sont prévus sur au moins deux parois (51 à 54) du corps à contour polygonal (M1, M3, M5, M7, M9, M11) de la fiche (6).

11. Connecteur selon l'une quelconque des revendications précédentes, **caractérisé en ce que** les éléments de contact (10, 20, 30, 40) sont prévus sur au moins deux parois (57 à 58) du corps à contour. polygonal (M2, M4, M6, M8, M10, M12) de la prise de courant (5).

12. Connecteur selon l'une quelconque des revendications précédentes, **caractérisé en ce que** deux éléments de contact (10) du premier pôle (+) ainsi qu'un élément de contact (20) du second pôle (-) sont prévus sur l'un des corps à contour polygonal (M2), et deux éléments de contact (1) du premier pôle (+) et deux éléments de contact (2) du second pôle (-) sont prévus sur le corps à contour polygonal pouvant être couplé (M1).

13. Connecteur selon l'une quelconque des revendications précédentes, **caractérisé en ce qu'**au moins un élément de contact (1, 2) avec un premier pôle (+) et un second pôle (-) est prévu sur une première paroi (51) et **en ce que** la disposition d'éléments de contact (1, 2) est prévue sur les autres parois (52, 53, 54) de la fiche (6) et de la prise de courant (5) avec maintien de la séquence de la polarité des éléments de contact prévue sur la première paroi (51).

14. Connecteur selon l'une quelconque des revendications précédentes, **caractérisé en ce que** le corps à contour polygonal de la fiche (6) et celui de la prise de courant (5) sont formés de corps à contour carré ré-enfichables, avec au moins deux éléments de contact de polarité différente, les éléments de contact du premier pôle (+) ainsi que ceux du second pôle (-) étant prévus sur les parois de la fiche (6) et de la prise de courant (5) de façon centro-symétrique les uns par rapport aux autres.

15. Connecteur selon l'une quelconque des revendications précédentes, **caractérisé en ce que** le corps à contour polygonal de la fiche (6) et celui de la prise de courant (5) sont formés de contours rectangulaires ré-enfichables.

16. Connecteur selon l'une quelconque des revendications précédentes, **caractérisé en ce que** le corps à contour polygonal de la fiche (6) et celui de la prise de courant (5) sont formés de corps à contour carré ré-enfichables.

17. Connecteur selon l'une quelconque des revendications 1 à 14, **caractérisé en ce que** le corps à contour polygonal de la fiche (6) et celui de la prise de courant (5) sont formés de corps à contour triangulaire ré-enfichables.

18. Connecteur selon l'une quelconque des revendications 1 à 14, **caractérisé en ce que** le corps à contour polygonal de la fiche (6) et celui de la prise de courant (5) sont formés de corps à contour pentagonal ou hexagonal ré-enfichables.

19. Connecteur selon l'une quelconque des revendications 1 à 16 et 18, **caractérisé en ce que** le corps à contour polygonal de la fiche (6) présente au moins deux parois extérieures s'étendant parallèlement l'une par rapport à l'autre et d'autres parois de forme congruente se raccordant à ces parois extérieures pour former un corps géométrique fermé.

20. Connecteur selon l'une quelconque des revendications 1 à 16, 18 et 19, **caractérisé en ce que** le corps à contour polygonal de la prise de courant (5) présente au moins deux parois internes s'étendant parallèlement l'une à l'autre et d'autres parois de forme congruente se raccordant à ces parois extérieures pour former un corps géométrique fermé.

21. Connecteur selon l'une quelconque des revendications précédentes, **caractérisé en ce que** les éléments de contact sont conformés comme plaques de contact.

22. Connecteur selon l'une quelconque des revendications précédentes, **caractérisé en ce qu'**au moins un élément de contact est conformé essentiellement en forme d'U.

23. Connecteur selon l'une quelconque des revendications précédentes, **caractérisé en ce qu'**au moins un élément de contact est conformé essentiellement en forme de L.

24. Connecteur selon l'une quelconque des revendications précédentes, **caractérisé en ce qu'**au moins deux éléments de contact conformés en forme d'U et présentant chacun une polarité différente sont prévus sur un corps à contour polygonal de fiche (6) et/ou de prise de courant (5).

25. Connecteur selon l'une quelconque des revendications précédentes, **caractérisé en ce qu'**au moins un élément de contact conformé en forme d'U et au moins deux éléments de contact conformés en forme de L sont prévus sur le corps à contour polygonal de fiche et/ou de prise de courant.

26. Connecteur selon l'une quelconque des revendications précédentes, **caractérisé en ce qu'**au moins une paroi du corps à contour polygonal et de la fiche et/ou de la prise de courant est conformée de façon élastique.

27. Connecteur selon la revendication 26, **caractérisé en ce que** la paroi élastique est pourvue d'un crochet d'encliquetage.

28. Connecteur selon la revendication 26 ou 27, **caractérisé en ce qu'**au moins deux parois opposées du corps à contour polygonal de la prise de courant ou de la fiche sont montées de façon élastique au moyen d'une charnière constituée d'un film.

29. Connecteur selon l'une quelconque des revendications 26 à 28, **caractérisé en ce que** la paroi élastique peut être sollicitée par un élément élastique.

30. Connecteur selon l'une quelconque des revendications précédentes, **caractérisé en ce que** le corps à contour polygonal de la fiche fait partie d'un câble de réseau.

31. Connecteur selon l'une quelconque des revendications précédentes, **caractérisé en ce que** le corps à contour polygonal de la fiche fait partie d'un appareil électrique.

32. Connecteur selon l'une quelconque des revendications précédentes, **caractérisé en ce que** le corps à contour polygonal de la prise de courant fait partie d'un câble de réseau.

33. Connecteur selon l'une quelconque des revendications précédentes, **caractérisé en ce que** le corps à contour polygonal de la prise de courant fait partie d'un appareil électrique.

34. Connecteur selon l'une quelconque des revendications précédentes, **caractérisé en ce que** le corps à contour polygonal de la fiche et celui de la prise de courant font partie de deux câbles de réseau pouvant être couplés.
